# EUROPÄISCHE PATENTSCHRIFT

(11) **EP 2 460 709 B1**
(45) Veröffentlichungstag und Bekanntmachung des Hinweises auf die Patenterteilung: **09.03.2016**
(21) Anmeldenummer: 11009389.5
(22) Anmeldetag: 28.11.2011
(51) Int. Cl.: B61G 11/08, B61G 11/18

(54) **Hülsenpuffer für Schienenfahrzeuge mit Bolzenanschlag**
Plunger buffer for rail vehicles with bolt stopper
Tampon à boisseau pour véhicules sur rails dotés d'une butée à boulons

(30) Priorität: 01.12.2010 DE 102010053128
(43) Veröffentlichungstag der Anmeldung: 06.06.2012
(73) Patentinhaber: SMW Spezialmaschinen und Werkzeugbau GmbH & Co. KG, 17036 Neubrandenburg (DE)
(72) Erfinder: Gellrich, Eckard, 17033 Neubrandenburg (DE); Biber, Manfred, 17039 Neuendorf (DE); Weichler, Reinhard, 17034 Neubrandenburg (DE)
(74) Vertreter: Voss, Karl-Heinz

(56) Entgegenhaltungen:
- DE-A1-102009 005 968
- GB-A- 367 639

## Beschreibung

### Beschreibung

Die Erfindung betrifft einen gefederten Puffer für Schienenfahrzeuge mit ineinander gleitenden Gehäuseteilen (Pufferhülse und Pufferstößel) mit einem Anschlag für den Rückhub. Im inneren Gehäuseteil befindet sich ein Federelement zur Dämpfung der Stößelbewegung.

### Stand der Technik

Die sogenannten Puffer zur Stoßdämpfung zwischen Waggons und zwischen Waggons und Triebfahrzeug bestehen jeweils aus zwei ineinander gleitenden zylindrischen Gehäuseteilen. Diese besitzen einerseits eine Grundplatte zur Befestigung am Fahrzeugrahmen, andererseits tragen sie die Pufferplatte. Zur Führung und als Verdrehsicherung sind bei vielen Ausführungen eine Passfeder und eine Passfedernut in den Gehäusewandungen angeordnet. Im inneren Gehäuseteil befindet sich ein Federelement, das die Gehäuseteile gegen einen Anschlag vorspannt. Die Bewegungen des Gehäuseteiles mit der Pufferplatte, der so genannte Stößel, werden durch das Federelement gedämpft.

Viele ältere Puffer besitzen als Federelement eine Stahlfeder. Eine bekannte, viel verwendete Ausführung ist die so genannte Ringfeder. Diese besteht aus mehreren, nebeneinander angeordneten Ringen aus Federstahl, die teilweise aufeinander gleiten. Diese Ausführung besitzt gute Federungseigenschaften mit bei der Einfederung steigender Federkraft.

Nachteile sind das große Gewicht und die hohen Fertigungskosten. Seit einigen Jahren werden deshalb verstärkt Elastomerfedern in Puffern eingesetzt. Diese sind wesentlich leichter und auch preiswerter herzustellen. Auch hier sind verschiedene Bauarten entwickelt worden, wie die Durel- und Miner- Feder. Da diese Federn kürzer als die anderer Federtypen sind, ist in der Pufferhülse zusätzlich ein Mittelsteg quer angeordnet. Auf diesem stützt sich die Elastomerfeder ab. Es ist bekannt, zur Führung dieser Feder eine Führungsstange zentral in der Pufferhülse anzuordnen, die im Mittelsteg geführt wird.

Da die Feder im Puffer immer vorgespannt ist, ist an allen Puffertypen ein Anschlag für den Pufferstößel vorhanden, der den Rückhub bzw. Ausfederweg begrenzt.

Seit längerem bekannt sind Halteringe, die in einer Radialnut einsetzbar sind und als Anschlag wirken. Häufig werden die Halteringe nach der Montage mit dem Pufferstößel verschweißt (EP 0650879A). Gemäß der US PS 3,253,718 wird ein von außen eingelegtes Führungsteil fest mit dem Pufferstößel verbunden. Diese Lösungen besitzen den Nachteil, dass bei der Demontage Teile zerstört werden müssen.

Lösungen, die eine zerstörungsfreie Demontage ermöglichen, sind ebenfalls bekannt. Gemäß der DE 29610605 U ist in einer Pufferhülse eine Achsialnut definierter Länge eingebracht. Im Pufferstößel ist eine Öffnung für das Einlegen der Passfeder vorhanden. Nach dem Einlegen wird die Passfeder durch eine äußere Banderole gehalten.

Diese Konstruktion ist, wie weitere vergleichbare, technisch aufwendig und nicht sehr robust für einen Dauerbetrieb, da diese von außen beschädigt werden kann.

Durch die Anmelderin wurde in der DE 102009005968 A1 bereits ein Anschlag für den Pufferstößel vorgeschlagen, der aus einer lösbar am Boden der Pufferplatte befestigten Führungsstange besteht. Das andere Ende der Führungsstange durchdringt den Mittelsteg und besitzt dort einen verstellbaren Anschlag.

Die Verbindung des Kopfes der Führungsstange mit der Pufferplatte erfolgt durch Verdrehen des Kopfes in einer Arretierungsbuchse. Diese ist in einer Ausdrehung der Pufferplatte angeschweißt. Da eine ungewollte Rückdrehung des Kopfes verhindert werden muss, besitzt die Arretierungsbuchse eine zusätzlich innere Vertiefung für die Aufnahme des Kopfes und einen Sicherungsring, der diese Lage fixiert. Dieser ist wiederum in einer Druckplatte geführt, welche die Arretierungsbuchse überdeckt und die Federkraft überträgt. Nachteilig sind die große Dicke der Konstruktion und die Verkleinerung der Länge des Federraumes.

Weiterhin hat sich im Betrieb gezeigt, dass bei der Ausfederung des Pufferstößels am Hubende der Kopf der Führungsstange und der Anschlag für die Begrenzung des Federweges schlagartig belastet werden. Das wirkt sich bei der Vielzahl der Hubbewegungen sehr negativ auf die Lebensdauer dieser Bauelemente aus.

In der GB PS 367,639 wurde bereits ein Puffer mit einer Führungsstange f mit einem Kopf f' und einem Anschlag k, m vorgeschlagen. Der Kopf ist im Stößel, bzw. an dessen Pufferplatte gelagert. Das andere Ende der Führungsstange ist in einer Bohrung in der Grundplatte der Hülse oder einer Anschlagscheibe k geführt.

Auf dieser Führungsstange ist ein Federpaket gelagert, dass den Stößel auf Druck abfedert. Eine zusätzliche, kleinere Federpackung o in Fig. 1, bzw. Fig. 2 dämpft die Rückbewegung bis zum Anschlag der Ausfederung. Diese Federpackung ist innerhalb des Stößels zwischen dem Kopf und einem zusätzlichen Anschlag oder außerhalb des Puffers, hinter der Grundplatte der Hülse gelagert. Die Lösung ist technisch aufwendig, bedingt eine größere Pufferlänge und ein höheres Gewicht des Puffers, sowie eine aufwendige Montage.

Zur Sicherung des Kopfes der Führungsstange f', bzw. j sind mehrere Varianten vorgeschlagen. Gemäß Fig. 1 sind 2 große Scheiben j und l mit Ausnehmungen, bzw. Zapfen, sowie Zapfen g³ an der Innenseite des Stößels erforderlich. Die Varianten nach den Fig. 2 bis 6 und 10 erfordern einen Hohlzylinder g³ an der Innenseite des Puffertellers und zusätzlich 2 Scheiben, die jeweils gegeneinander verdreht werden. Diese Lösungen benötigen ebenfalls viel Raum und komplizierte Teile. Die modernen Puffer sind in den Maßen und Gewichten durch konkrete Normen eng begrenzt (Zuglänge, Wagengewicht usw.). Deshalb werden derzeit eine erhöhter Verschleiß und ein häufiger Austausch der Anschlagelemente für die Ausfederung ohne Dämpfung (Nut/Passfeder, Haltering, Führungsstange usw.) akzeptiert.

Aufgabe der Erfindung ist es deshalb, den Rückschlag bei der Ausfederung des Pufferstößels am Hubende zu dämpfen, um die Lebensdauer der Elemente zu erhöhen. Auf die Anordnung einer zusätzlichen Feder soll dabei verzichtet werden. Eine weitere Aufgabe ist es, die Sicherung zur Verhinderung der Rückdrehung des Kopfes der Führungsstange zu vereinfachen und gleichzeitig die Baulänge kürzer zu gestalten. Erfindungsgemäß wird die Aufgabe durch die Merkmale des Anspruchs eins gelöst.

Gemäß dem wesentlichen Merkmal der Erfindung besteht die Führung am Mittelsteg (7), aus einem äußeren Anschlag (3) mit Zwischenstück (11) und einer federseitigen Zentrierscheibe (12) mit konischem Grundkörper entsprechend der Bohrung im Mittelsteg (7).

Die Zentrierscheibe (12) und/oder das Zwischenstück (11) ragt/ ragen dabei soweit in, oder durch die Bohrung, dass diese mit den Stirnseiten aneinander liegen und einen Anschlag bilden. So kann je nach Einfederungstiefe des Stößels (5) nur die Zentrierscheibe (12) oder das Zwischenstück (11) am Mittelsteg (7) anliegen. Das Gegenstück besitzt jeweils einen Freiraum (14) zum Mittelsteg (7), dessen Größe von der Höhe der Durchdringung der Zentrierscheibe (12) und/oder des Zwischenstück (11) durch die Bohrung bestimmt ist.

Wenn das Zwischenstück (11) bei ausgefedertem Stößel (5) am Mittelsteg anliegt, verbleibt erfindungsgemäß somit zwischen der Mantelfläche der Zentrierscheibe (12) und der Bohrung im Mittelsteg (7) ein Freiraum (14) von einigen Millimetern Dicke. Bei der Einfederung und während der Ausfederung des Stößels (5) liegt dagegen nur die Zentrierscheibe (12) am Mittelsteg (7) an.

In der Endphase des Rückhubes trifft das Zwischenstück (11) zuerst auf die Zentrierscheibe (12). Diese wird mit dem federseitigen Absatz auf die Feder (4) gepresst und dämpft so die Bewegung des Zwischenstücks (11) bis zum Anschlag auf den Mittelsteg (7) ab. Dabei wird dann wieder die Zentrierscheibe vom Mittelsteg (7) abgehoben.

Durch die Dämpfungsbewegung werden alle Anschlagelemente nicht mehr stoßartig belastet, was die Lebensdauer wesentlich erhöht. Zusätzliche Bauelemente sind hierfür überraschend nicht erforderlich.

Gemäß einem weiteren Merkmal besitzt die Arretierungsbuchse (8) eine zentrische Bohrung für die Führungsstange (1), einen rückwärtigen Freiraum für den Kopf (10) und einen Querschlitz für den Durchgang eines beidseitig abgeflachten Kopfes (10) der Führungsstange (1). Das andere Ende der Führungsstange (1) ist durch eine Bohrung im Mittelsteg(7) geführt und trägt dort einen Anschlag (3).

Erfindungsgemäß wird der Querschlitz nach dem Einsetzen und Verdrehen des Kopfes (10) durch ein oder mehrere Sicherungsstück/e (9) einschließlich der freien Tiefe der Arretierungsbuchse (8) ausgefüllt.

Die Arretierungsbuchse (8) kann dadurch kurz gehalten und einfacher gefertigt werden. Eine Druckplatte und der Sicherungsring entfallen. Der Federdruck verhindert ein herausfallen des Sicherungsstückes (9) und dieses arretiert den Kopf (10) der Führungsstange.

Die Unteransprüche 2 bis 4 enthalten bevorzugte Bauformen zur Arretierung des Kopfes (10).

Gemäß Anspruch 2 ist das Sicherungsstück (9) als eine auf die Führungsstange (1) aufschiebbare Buchse mit zwei axial vorstehenden Zapfen in der Abmessung des Querschlitzes und mit einer Länge einschließlich der Tiefe der Arretierungsbuchse (8) ausgebildet. Der Querschlitz der Arretierungsbuchse (8) und der Freiraum neben dem abgeflachten Kopf (10) wird so von den Zapfen ausgefüllt und ein Rückdrehen des Kopfes (10) der Führungsstange (1) verhindert. Es wird somit nur ein Teil zur Sicherung der Lage des Kopfes (10) erforderlich, dass sicher auf der Führungsstange (1) geführt wird.

Entsprechend einer bevorzugten Ausführung nach Anspruch 3 besitzt das Sicherungsstück (9) an dem der Feder (4) zugewandten Ende seitlich abgewinkelte Stege, bzw. einen umlaufenden Absatz mit vergrößertem Durchmesser. So wird durch den Druck der Feder (4) auf die Arretierungsbuchse (8) ein Lösen des Sicherungsstückes (9) verhindert.

Gemäß einer bevorzugten Ausführung der Erfindung entsprechend Anspruch 4 besitzt der Boden der Pufferplatte (2) zentrisch eine Ausdrehung zur Aufnahme der Arretierungsbuchse (8), die mit dem Boden in einer Ebene verschweißt ist. Die Befestigung und Sicherung des Kopfes 10 der Führungsstange (1) ist somit raumsparend in der Pufferplatte (2) angeordnet. Der Boden der Pufferplatte (2) bleibt eben für die Auflage der Feder (4).

In den Unteransprüchen 5 bis 7 werden günstige Lösungen zur Gestaltung des Anschlags beschrieben.

Nach einer Ausführung entsprechend Anspruch 5 trägt das Ende der Führungsstange (1), welches den Mittelsteg (7) in Richtung Grundplatte überragt, ein Gewinde mit einer Mutter mit Sicherungselement und das Zwischenstück (11) in Form einer Scheibe. Diese besitzt stirnseitig Ausnehmungen zur Führung der Mutter und gegenüberliegend des Absatzes zur Führung der Zentrierscheibe (12).

Beim Einfedern des Stößels (5) werden die Mutter und das Zwischenstücks (11) abgehoben. Diese Gestaltung bewirkt eine sichere Führung der Mutter und des Zwischenstücks (11) beim Ausfedern.

Gemäß einer bevorzugten Ausführung der Erfindung entsprechend Anspruch 6 ist die Zentrierscheibe (12) am Umfang kegelstumpfförmig, entsprechend der Durchgangsbohrung im Mittelsteg (7) ausgebildet und besitzt stirnseitig eine vorragende Fläche zur Feder (4). Gegenüberliegend besitzt die Zentrierscheibe (12) einen Absatz (13) mit einem kegelförmigen Endabschnitt für die Führung im Zwischenstück (11), wobei der Absatz (13) eine Höhe besitzt, dass die kegelstumpfförmige Umfangsfläche der Zentrierscheibe (12) einen Abstand von 2 bis 10 mm zur Durchgangsbohrung im Mittelsteg (7) hat, wenn das Zwischenstück (11) bei ausgefedertem Stößel (5) am Mittelsteg (7) anliegt.

Damit wird eine sichere Führung der Zentrierscheibe (12) zum Mittelsteg (7) und zum Zwischenstück (11) beim ein- und Ausfedern bewirkt

Gemäß einer bevorzugten Ausführung der Erfindung entsprechend Anspruch 7 besitzt die stirnseitig vorragende Fläche der Zentrierscheibe (12) zur Feder (4) eine Höhe und Fläche, die in Abhängigkeit von der jeweiligen Federkraft der Feder (4), eine ausreichende Dämpfung des Aufschlages des Zwischenstückes (11) auf die Zentrierscheibe (12) bei der Ausfederung bewirkt.

Mit dieser Ausbildung kann somit die Größe der Dämpfung bei der Rückfederung/Ausfederung vorgegeben werden. Eine Berücksichtigung der unterschiedlichen Federkraft von verschiedenen Bauarten von Federn (4) ist gleichzeitig möglich.

Eine Weiterentwicklung der Erfindung für Puffer ist im Unteranspruch 8 enthalten.

### Beispiel

Nachfolgend soll die Erfindung an einem Ausführungsbeispiel erläutert werden.

Die Figur 1 zeigt einen Längsschnitt durch einen Puffer.

Die Figuren 2 bis 5 zeigen die Einzelheiten der lösbaren, zugfesten Lagerung der Führungsstange 1.

Das innere, zylinderförmige Gehäuse, die Hülse 6 endet in einer nicht dargestellten Grundplatte zur Befestigung des Puffers an einem Rahmen des Fahrzeuges. Das äußere Gehäuseteil, der Stößel 5, trägt am Ende die Pufferplatte 2. In der Hülse 6 ist eine Elastomerfeder 4 gelagert, die sich auf einen Mittelsteg 7 abstützt. Der Mittelsteg 7 ist eine massive Wandung, die den Querschnitt der Hülse 6 ausfüllt und allseitig mit der Außenwandung verbunden ist. In der Mitte befindet sich eine größere, kegelförmige Bohrung, die durch eine kegelstumpfförmige Zentrierscheibe 12 annähernd ausgefüllt ist. In der Zentrierscheibe 12 wird die Führungsstange 1 in einem Endbereich geführt. Das andere Ende ist in der Arretierungsbuchse 8 am Boden der Pufferplatte 2 mittig gelagert.

Die Arretierungsbuchse 8 ist in einer Ausdrehung des Bodens der Pufferplatte 2 eingeschweißt, so dass die äußere Stirnseite mit dem Boden der Pufferplatte 2 abschließt. Die Führungsstange 1 besitzt einen beidseitig abgeflachten Kopf 10, wie aus der Einzelheit Fig. 2 und 3 ersichtlich. Die Arretierungsbuchse 8 hat eine zentrale Durchgangsbohrung die etwas größer als der Durchmesser der Führungsstange 1 ist. Außerdem ist im Bereich der Bohrung ein Querschlitz eingebracht. Der Kopf 10 der Führungsstange 1 kann so bei entsprechendem Drehwinkel in die Arretierungsbuchse 8 eingeführt werden. Mit einer Drehung um 90 ° gemäß Einzelheit Fig. 4 wird verhindert, dass die Führungsstange 1 wieder herausgezogen werden kann. In dieser Lage wird ein buchsenförmiges Sicherungsstück 9 mit zwei axialen Zapfen auf die Führungsstange 1 bis in die Arretierungsbuchse 8 geschoben. Die beiden Zapfen greifen dabei in den Querschlitz und bis in die Tiefe der Arretierungsbuchse 8 ein. Anschließend wird die Feder 4 aufgesetzt. Durch den Federdruck wird das Sicherungsstück 9 in der Arretierungsbuchse 8 gehalten. Die Verbindung ist dadurch gegen Zug und Verdrehung gesichert, besitzt aber eine geringe Bewegungsfreiheit für Schwenkbewegungen der Führungsstange 1.

Am anderen Ende der Führungsstange 1 ist ein Gewinde aufgebracht. Eine Mutter mit Sicherungsscheibe und das Zwischenstück 11 bilden den Anschlag 3 für die Rückbewegung des Stößels 5. Das Zwischenstück 11 in Form einer Scheibe besitzt stirnseitig Ausnehmun- gen zur Führung der Mutter und gegenüberliegend zur Führung eines kegelförmigen Absatzes 13 der Zentrierscheibe (12).

Dem gegenüber, auf der Innenseite des Mittelstegs 7 ist eine kegelstumpfförmige Zentrierscheibe 12 angeordnet. Diese besitzt an einer Stirnseite einen verlängernden Absatz 13, der beim Anliegen der Zentrierscheibe 12 an dem Mittelsteg 7 durch die Bohrung ragt und das Zwischenstück 11 vom Mittelsteg 7 abhebt. Das Ende des Absatzes 13 ist kegelstumpfförmig ausgebildet und ragt dann in die entsprechende Ausnehmung des Zwischenstückes 11.

Bei ausgefedertem Stößel 5 sitzt die Zentrierscheibe 12 mit einem geringen Abstand von 4 mm in der kegelförmigen Durchgangsbohrung des Mittelstegs 7. Der Abstand wird bewirkt durch die Auflage des Absatzes 13 an der Stirnseite des Zwischenstücks 11 und dessen Auflage auf den Mittelsteg 7, bedingt durch den Federdruck.

Federt der Puffer ein, wird der Anschlag 3 mit der Führungsstange 1 von dem Mittelsteg 7 wegbewegt, gleichzeitig kann die Zentrierscheibe 12 bis zum Anschlag in die Bohrung gleiten und die Führungsstange 1 sicher führen. In der Phase der Ein- und Ausfederung überträgt die Zentrierscheibe 12 über die stirnseitig zur Feder 4 vorragende Fläche einen Teil des Federdrucks auf den Mittelsteg 7 und wird so auf/in den Mittelsteg 7 gedrückt. In der Endphase des Rückhubes trifft das Zwischenstück (11) zuerst auf den Absatz 13 der Zentrierscheibe (12). Diese wird mit dem federseitigen Absatz auf die Feder gepresst und dämpft so die Bewegung des Zwischenstücks (11) bis zum Anschlag auf den Mittelsteg (7) ab. Dabei wird dann wieder die Zentrierscheibe vom Mittelsteg (7) entsprechend der Höhe des Absatzes 13 abgehoben und es entsteht eine Freiraum 14.

Durch Verdrehen der Mutter kann der maximale Hubweg eingestellt werden. Zur Demontage wird die Mutter entfernt, so dass der Stößel 5 von der Hülse 6 abgezogen werden kann. Die Feder 4 wird dann vom Boden der Pufferplatte 2 zurückgezogen. Nun kann das Sicherungsstück 9 abgezogen und die Führungsstange 1 um 90° gedreht und aus der Arretierungsbuchse 8 gezogen werden.

### Verzeichnis der Bezugszeichen

- 1: Führungsstange
- 2: Pufferplatte
- 3: Anschlag
- 4: Feder
- 5: Stößel
- 6: Hülse
- 7: Mittelsteg
- 8: Arretierungsbuchse
- 9: Sicherungsstück
- 10: Kopf der Führungsstange
- 11: Zwischenstück
- 12: Zentrierscheibe
- 13: Absatz
- 14: Freiraum

## Patentansprüche

1. Hülsenpuffer für Schienenfahrzeuge mit Bolzenanschlag, bestehend aus zwei ineinander geführten zylindrischen Gehäuseteilen, dessen inneres Gehäuseteil, die Hülse (6), am Ende eine Grundplatte zur Befestigung des Hülsenpuffers an einem Rahmen des Schienenfahrzeuges und zusätzlich einen Mittelsteg (7) besitzt, auf dem im Inneren eine vorgespannte Feder (4) abgestützt ist, und dessen äußeres Gehäuseteil, der Stößel (5), am Ende eine Pufferplatte (2) trägt, wobei der Boden der Pufferplatte (2) und der Mittelsteg (7) eine Führung für eine Führungsstange (1) besitzen, welche die Feder (4) führt, wobei die Führungsstange (1) mit einem Kopf (10) am Boden der Pufferplatte (2) mittels einer dort befestigten Arretierungsbuchse (8) lösbar, aber zugfest gelagert ist, wobei diese eine zentrische Bohrung für die Führungsstange (1), einen rückwärtigen Freiraum für den Kopf (10) und einen Querschlitz für den Durchgang eines beidseitig abgeflachten Kopfes (10) der Führungsstange (1) besitzt,
und das andere Ende der Führungsstange (1) durch eine kegelförmige Bohrung im Mittelsteg (7) diesen in Richtung Grundplatte überragt und einen Anschlag (3) für die Rückbewegung des Stößels (5) besitzt, der aus einer Mutter mit Sicherungselement besteht, wobei die Führung am Mittelsteg (7), aus einem äußeren Anschlag (3) und einer federseitigen Zentrierscheibe (12) mit konischem Grundkörper entsprechend der Bohrung im Mittelsteg (7) besteht,
**dadurch gekennzeichnet,**
**dass** ein zusätzliches Zwischenstück (11) in Form einer Scheibe zwischen dem Mittelsteg (7) und dem Anschlag (3) auf der Führungsstange 1 angeordnet ist, wobei die Scheibe stirnseitig Ausnehmungen zur Führung der Mutter und gegenüberliegend des Absatzes zur Führung der Zentrierscheibe (12) besitzt, wobei die Zentrierscheibe (12) und/oder das Zwischenstück (11) soweit in, oder durch die Bohrung ragt/ragen, dass diese mit den Stirnseiten aneinander liegen und einen Anschlag bilden, so dass je nach Einfederungstiefe des Stößels (5) nur die Zentrierscheibe (12) oder das Zwischenstück (11) am Mittelsteg (7) anliegen kann und das Gegenstück, jeweils einen Freiraum (14) zum Mittelsteg (7) besitzt, dessen Größe von der Höhe der Durchdringung der Zentrierscheibe (12) und/oder des Zwischenstück (11) durch die Bohrung bestimmt ist und der Querschlitz der Arretierungsbuchse (8) nach dem Einsetzen und Verdrehen des Kopfes (10) durch ein oder mehrere Sicherungsstück/e (9) einschließlich der freien Tiefe der Arretierungsbuchse (8) ausgefüllt ist.

2. Hülsenpuffer nach Anspruch 1, **dadurch gekennzeichnet,**
**dass** das Sicherungsstück (9) als eine auf die Führungstange (1) aufschiebbare Buchse mit zwei axial vorstehenden Zapfen in der Abmessung des Querschlitzes und mit einer Länge einschließlich der Tiefe der Arretierungsbuchse (8) ausgebildet ist, so dass der Querschlitz der Arretierungsbuchse (8) und der Freiraum neben dem abgeflachten Kopf (10) von den Zapfen ausgefüllt wird und ein Rückdrehen des Kopfes (10) der Führungsstange (1) verhindert.

3. Hülsenpuffer nach Anspruch 1 oder 2, **dadurch gekennzeichnet,**
**dass** das Sicherungsstück (9) an dem der Feder (4) zugewandten Ende seitlich abgewinkelte Stege, bzw. einen umlaufenden Absatz mit vergrößertem Durchmesser besitzt, die/der durch den Druck der Feder (4) auf die Arretierungsbuchse (8) gepresst wird und ein Lösen des Sicherungsstückes (9) verhindert.

4. Hülsenpuffer nach einem der Ansprüche 1 bis 3, **dadurch gekennzeichnet,**
**dass** der Boden der Pufferplatte (2) zentrisch eine Ausdrehung zur Aufnahme der Arretierungsbuchse (8) besitzt, die mit dem Boden in einer Ebene verschweißt ist.

5. Hülsenpuffer nach Anspruch 1, **dadurch gekennzeichnet,**
**dass** das Zwischenstück (11) in Form einer Scheibe stirnseitig Ausnehmungen zur Führung des Anschlages (3) und gegenüberliegend des Absatzes der Zentrierscheibe (12) besitzt.

6. Hülsenpuffer nach Anspruch 1, **dadurch gekennzeichnet,**
**dass** die Zentrierscheibe (12) stirnseitig eine vorragende Fläche zur Feder (4) und gegenüberliegend einen Absatz (13) mit einem kegelförmigen Endabschnitt für die Führung im Zwischenstück (11) besitzt, wobei der Absatz (13) eine Höhe besitzt, dass die kegelstumpfförmige Umfangsfläche der Zentrierscheibe (12) einen Abstand von 2 bis 10 mm zur Durchgangsbohrung im Mittelsteg (7) hat, wenn das Zwischenstück (11) bei ausgefedertem Stößel (5) am Mittelsteg (7) anliegt.

7. Hülsenpuffer nach einem der Ansprüche 1 und 6, **dadurch gekennzeichnet,**
**dass** die stirnseitig vorragende Fläche der Zentrierscheibe (12) zur Feder (4) eine Höhe und Fläche besitzt, die in Abhängigkeit von der jeweiligen Federkraft der Feder (4), eine ausreichende Dämpfung des Aufschlages des Zwischenstückes (11) auf die Zentrierscheibe (12) bei der Ausfederung bewirkt.

8. Hülsenpuffer nach Anspruch 1, **dadurch gekennzeichnet,**
**dass** auf der Grundplatte einer Hülse (6) zusätzlich eine zentral angeordnete, in den Federfreiraum ragende Führung für die Führungsstange (1) befestigt ist.

## Claims

1. A plunger buffer for rail vehicles having a bolt stop, consisting of two cylindrical housing parts guided into each other, the inner housing part of which, the plunger (6), has at the end a base plate for fixing the plunger buffer to a frame of the rail vehicle and, in addition, a middle web (7), on which a pre-tensioned spring (4) is supported internally, and the outer housing part of which, the tappet (5), supports a buffer plate (2) at the end, wherein the base of the buffer plate (2) and the middle web (7) have a guide for a guide rod (1) which guides the spring (4), wherein the guide rod (1) having a head (10) is supported in a detachable, but tension-proof manner on the base of the buffer plate (2) by means of a locking bush (8) fixed there, wherein said locking bush has a central bore for the guide rod (1), a rearward clearance for the head (10) and a transverse slot for the passage of a head (10) of the guide rod (1) which is flattened on both sides,
and the other end of the guide rod (1) projects beyond the middle web (7) through a conical bore in said middle web in the direction of the base plate and has a stop (3) for the backward movement of the tappet (5) which consists of a nut having a securing element, wherein the guide on the middle web (7) consists of an outer stop (3) and a centering washer (12) on the spring side having a conical base body corresponding to the bore in the middle web (7),
**characterized in that**
an additional intermediate part (11) in the form of a washer is arranged between the middle web (7) and the stop (3) on the guide rod (1), wherein the washer has recesses on the front side for guiding the nut and, opposite the shoulder, for guiding the centering washer (12), wherein the centering washer (12) and/or the intermediate part (11) protrude(s) so far into or through the bore that these are located on one another with the front sides and form a stop, so that depending on the deflection depth of the tappet (5) only the centering washer (12) or the intermediate part (11) may lie in contact with the middle web (7), and the mating part has, in each case, a clearance (14) from the middle web (7), the size of which is determined by the level of the penetration of the centering washer (12) and/or of the intermediate part (11) through the bore and the transverse slot of the locking bush (8) is filled by one or more safety lug(s) (9) including the free depth of the locking bush (8) following the insertion and rotation of the head (10).

2. The plunger buffer according to Claim 1, **characterized in that** the safety lug (9) is configured as a bush which can be slid onto the guide rod (1), having two axially protruding plugs of the dimensions of the transverse slot and having a length including the depth of the locking bush (8), so that the transverse slot of the locking bush (8) and the clearance next to the flattened head (10) is filled by the plugs and a reverse rotation of the head (10) of the guide rod (1) is prevented.

3. The plunger buffer according to Claim 1 or 2, **characterized in that**
the safety lug (9) has, on the end facing the spring (4), laterally bent webs, and/or a continuous shoulder having an enlarged diameter, which is/are pressed by the pressure of the spring (4) onto the locking bush (8) and prevent(s) loosening of the safety lug (9).

4. The plunger buffer according to any one of Claims 1 to 3, **characterized in that**
the base of the buffer plate (2) has a recess centrally for receiving the locking bush (8) which is welded to the base in one plane.

5. The plunger buffer according to Claim 1, **characterized in that**
the intermediate part (11) in the form of a washer has, on the front side, recesses for guiding the stop (3) and, opposite the shoulder, the centering washer (12).

6. The plunger buffer according to Claim 1, **characterized in that**
the centering washer (12) has, on the front side, a protruding area towards the spring (4) and, opposite, a shoulder (13) having a conical end section for the guide in the intermediate part (11), wherein the shoulder (13) is of a height that the bullet-shaped circumferential surface of the centering washer (12) is a distance of 2 to 10 mm from the through-bore in the middle web (7), when the intermediate part (11) lies in contact with the middle web (7) and the tappet (5) has rebounded.

7. The plunger buffer according to any one of Claims 1 and 6, **characterized in that**
the protruding surface on the front side of the centering washer (12) towards the spring (4) has a height and area which, as a function of the respective spring force of the spring (4), produces a sufficient attenuation of the impact of the intermediate part (11) on the centering washer (12) during the rebound movement.

8. The plunger buffer according to Claim 1, **characterized in that** a centrally located guide for the guide rod (1) protruding into the spring clearance is additionally fixed on the base plate of a plunger (6).

## Revendications

1. Tampon à boisseau pour véhicules ferroviaires avec butée à axe, composé de deux parties de carter cylindriques guidées l'une dans l'autre, dont la partie de carter intérieure, le boisseau (6), possède à l'extrémité une plaque de base pour la fixation du tampon à boisseau sur un cadre du véhicule ferroviaire et en plus une nervure centrale (7), sur laquelle est appuyée à l'intérieur un ressort (4) pré-tendu, et dont la partie de carter extérieure, le poussoir (5), porte à l'extrémité une plaque tampon (2), le fond de la plaque tampon (2) et la nervure centrale (7) possédant un guidage pour une barre de guidage (1) qui guide le ressort (4), la barre de guidage (1) avec une tête (10) étant supportée de façon détachable mais de façon résistante à la traction sur le fond de la plaque tampon (2) au moyen d'une douille d'arrêt (8) qui y est fixée, cette douille possédant un alésage centré pour la barre de guidage (1), un espace libre arrière pour la tête (10) et une fente transversale pour le passage d'une tête (10), aplatie des deux côtés, de la barre de guidage (1),
et l'autre extrémité de la barre de guidage (1) dépassant, à travers un alésage sphérique dans la nervure centrale (7), la nervure centrale en direction de la plaque de base et possédant une butée (3) pour le mouvement de recul du poussoir (5) qui se compose d'un écrou avec élément de blocage, le guidage sur la nervure centrale (7) se composant d'une butée (3) extérieure et d'un disque de centrage (12) côté ressort avec corps de base conique correspondant à l'alésage dans la nervure centrale (7),
**caractérisé en ce**
**qu'**une pièce intermédiaire (11) supplémentaire en forme de disque est disposée entre la nervure centrale (7) et la butée (3) sur la barre de guidage (1), le disque possédant, côté frontal, des creux pour le guidage de l'écrou et en face de l'épaulement pour le guidage du disque de centrage (12), le disque de centrage (12) et/ou la pièce intermédiaire (11) dépassant dans ou à travers l'alésage suffisamment pour que ceux-ci soient juxtaposés avec les côtés frontaux et forment une butée de telle sorte que, en fonction de la profondeur de compression élastique du poussoir (5), seul/seule le disque de centrage (12) ou la pièce intermédiaire (11) peut être situé(e) sur la nervure centrale (7), et la pièce antagoniste possède respectivement un espace libre (14) vers la nervure centrale (7) dont la grandeur est déterminée par la hauteur de la pénétration du disque de centrage (12) et/ou de la pièce intermédiaire (11) à travers l'alésage, et la fente transversale de la douille d'arrêt (8) est, après l'introduction et la torsion de la tête (10), remplie par une ou plusieurs pièce(s) de blocage (9), y compris la profondeur libre de la douille d'arrêt (8).

2. Tampon à boisseau selon la revendication 1, **caractérisé en ce que**
la pièce de blocage (9) est constituée en tant que douille pouvant être poussée sur la barre de guidage (1) avec deux tenons dépassant axialement dans la dimension de la fente transversale et avec une longueur, y compris la profondeur de la douille d'arrêt (8), de telle sorte que la fente transversale de la douille d'arrêt (8) et l'espace libre près de la tête (10) aplatie sont remplis par les tenons et empêchent une rotation en retour de la tête (10) de la barre de guidage (1).

3. Tampon à boisseau selon la revendication 1 ou 2, **caractérisé en ce que**
la pièce de blocage (9) possède, à l'extrémité tournée vers le ressort (4), des nervures repliées latéralement ou respectivement un épaulement périphérique d'un diamètre agrandi qui est/sont pressées par la pression du ressort (4) sur la douille d'arrêt (8) et empêche/empêchent un détachement de la pièce de blocage (9).

4. Tampon à boisseau selon l'une des revendications 1 à 3, **caractérisé en ce que**
le fond de la plaque tampon (2) possède de façon centrée un évidement destiné à recevoir la douille d'arrêt (8) qui est soudée dans un même plan avec le fond.

5. Tampon à boisseau selon la revendication 1, **caractérisé en ce que** la pièce intermédiaire (11) possède des creux côté frontal sous forme de disque qui sont destinés à guider la butée (3) et situés en face de l'épaulement du disque de centrage (12).

6. Tampon à boisseau selon la revendication 1, **caractérisé en ce que** le disque de centrage (12) possède côté frontal une surface en saillie vers le ressort (4) et en face un épaulement (13) avec un tronçon extrême de forme sphérique pour le guidage dans la pièce intermédiaire (11), l'épaulement (13) possédant une hauteur telle que la face périphérique de forme tronconique du disque de centrage (12) a une distance de 2 à 10 mm à l'alésage traversant dans la nervure centrale (7) quand la pièce intermédiaire (11) est adjacente à la nervure centrale (7) quand le poussoir (5) est détendu.

7. Tampon à boisseau selon l'une des revendications 1 à 6, **caractérisé en ce que**
la surface en saillie côté frontal du disque de centrage (12) vers le ressort (4) possède une hauteur et une surface qui, en fonction de la force de ressort respective du ressort (4), provoquent un amortissement suffisant de l'impact de la pièce intermédiaire (11) sur le disque de centrage (12) lors de la détente.

8. Tampon à boisseau selon la revendication 1, **caractérisé en ce que**, sur la plaque de base d'un boisseau (6), il est fixé en plus un guidage de la barre de guidage (1) disposé de façon centrale et dépassant dans l'espace libre de ressort.
